# FASCICULE DE BREVET EUROPEEN

(11) **EP 1 968 718 B1**
(45) Date de publication et mention de la délivrance du brevet: **03.06.2009**
(21) Numéro de dépôt: 06830481.5
(22) Date de dépôt: 08.12.2006
(51) Int. Cl.: A63C 19/00, A63B 69/00, E04H 4/00

(54) **INSTALLATION POUR LA PRATIQUE D'ACTIVITÉS AQUATIQUES EN EAU VIVE**
ANLAGE ZUM ÜBEN VON WILDWASSERAKTIVITÄTEN
INSTALLATION FOR PRACTISING WHITEWATER ACTIVITIES

(30) Priorité: 13.12.2005 FR 0512592
(43) Date de publication de la demande: 17.09.2008
(73) Titulaire: Electricité de France, 75008 Paris (FR)
(72) Inventeur: MADG, Patrick, F-92600 Asnieres (FR); BERNARD, Gilles, F-74000 Annecy (FR); SIMON, Pascal, F-74000 Annecy (FR)
(74) Mandataire: Texier, Christian
(86) Numéro de dépôt international: PCT/EP2006/069487
(87) Numéro de publication internationale: WO 2007/068660

(56) Documents cités:
- FR-A- 2 500 519
- FR-A- 2 860 819
- GB-A- 2 222 074
- US-A- 2 013 635
- US-A- 2 739 939
- US-A- 3 026 538
- US-A- 3 078 472
- US-A- 3 099 018
- US-A- 5 421 782
- US-A- 5 638 556
- US-A1- 2005 223 483

## Description

La présente invention concerne le domaine des installations destinées à la pratique d'activités aquatiques en eau vive, par exemple et non limitativement de sports, tels que canoë, kayak, nage, ou autres activités de loisir telles que celles connues sous les dénominations raft, tubbing, free style.

Aux origines, la plupart de ces sports étaient réalisés en rivière naturelle. Cependant, face à une demande croissante, le besoin s'est fait sentir de développer des rivières ou bassins artificiels pour permettre le développement de ces activités.

On trouvera dans les documents suivants, des exemples de proposition d'aménagement de cours d'eau ou bassins à cette fin : FR-2500519 FR-2672321, FR-2683458, FR-2685877, FR-2853679, ES-2193857, JP11-324369, JP-7048817, EP-0096216, US-4087870, WO83/04375, WO92/04087, WO92/14001, WO93/15801 et WO96/39235.

En particulier le document FR-2500519 décrit une installation conforme au préambule de la revendication 1.

Les documents qui précèdent montrent que de nombreux efforts ont été consacrés au développement des activités aquatiques dans leur ensemble.

Cependant, malgré l'ampleur des moyens engagés, l'expérience montre que les installations actuelles ne permettent pas de répondre à la demande de manière satisfaisante.

La présente invention a pour objet de proposer de nouveaux moyens permettant d'améliorer la pratique d'activités aquatiques en eau vive.

Un but important de la présente invention est de permettre la mise à disposition de moyens formant une rivière artificielle d'eau vive aisément déplaçable.

D'autres buts auxiliaires de la présente invention sont de proposer des moyens répondant à la demande tout en assurant une bonne sécurité des pratiquants et respectant l'environnement.

Les buts précités sont atteints dans le cadre de la présente invention, grâce à une installation pour la pratique d'activités aquatiques en eau vive, caractérisée par le fait qu'elle comprend en combinaison, au moins une structure flottante possédant des moyens définissant une voie d'écoulement formant un tronçon de rivière d'eau vive artificielle, et d'une part, des moyens d'alimentation en eau d'une extrémité de ladite voie d'écoulement et, d'autre part, des moyens de contrôle d'écoulement à l'extrémité opposée de ladite voie, lesdits moyens d'alimentation et lesdits moyens de contrôle d'écoulement étant adaptés pour définir un courant d'eau vive.

D'autres caractéristiques, buts et avantages de la présente invention apparaîtront à la lecture de la description détaillée qui va suivre, et en regard des dessins annexés, donnés à titre d'exemples non limitatifs et sur lesquels:
- la figure 1 représente une vue schématique en coupe verticale longitudinale d'une installation conforme à un mode de réalisation de la présente invention, et
- les figures 2, 3 et 4 représentent des vues schématiques de dessus d'installations conformes à trois variantes de la présente invention.

Comme indiqué précédemment, dans sa structure générale une installation conforme à la présente invention comprend en combinaison une structure ou plate-forme flottante 10 définissant une voie d'écoulement 20 ouverte vers le haut et d'une part, des moyens 30 d'alimentation en eau d'une extrémité de ladite voie 20, et d'autre part des moyens 40 de contrôle de l'écoulement à l'extrémité opposée de la voie 20.

La plate-forme ou structure flottante 10 peut faire l'objet de nombreuses variantes de réalisation. Il peut s'agir, sans limitation, de barge, péniche, bouée ou tout moyen équivalent.

De même, la voie d'écoulement 20 peut faire l'objet de nombreuses variantes de réalisation quant, à sa géométrie, sa largeur, sa longueur, sa hauteur, et quant aux moyens qui la délimitent. La voie 20 peut être délimitée par des ridelles ou bords latéraux de la plate-forme flottante 10 ou tout moyen rapporté sur celle-ci.

Les moyens 30 d'alimentation en eau d'une extrémité de la voie d'écoulement 20 et les moyens 40 de contrôle d'écoulement prévus à l'extrémité opposée peuvent être, soit intégrés sur la structure 10, soit prévus sur l'extérieur de celle-ci et reliés à des voies d'entrée et des voies de sortie par toute canalisation appropriée.

De préférence, les moyens d'alimentation 30, ainsi que le cas échéant, les moyens de contrôle d'écoulement 40 sont formés de systèmes de pompage alimentés par toute énergie appropriée.

Les moyens de pompage 30 peuvent puiser l'eau dans une réserve artificielle ou naturelle, par exemple la mer, une rivière, un fleuve, un plan d'eau, un canal, etc ... avant de la déverser dans la voie 20. De même, les moyens de contrôle d'écoulement 40 peuvent rejeter l'eau prélevée en sortie de la voie d'écoulement 20, dans une réserve artificielle ou naturelle, par exemple et non nécessairement la même que celle dans laquelle les moyens d'alimentation 30 font le prélèvement.

En variante, les moyens de pompage 30 et les moyens de contrôle d'écoulement 40 peuvent former un circuit fermé, la sortie des moyens 40 étant reliés à l'entrée des moyens 30. Si nécessaire un tel circuit est alimenté par des moyens de complément ou gavage, en cas de perte, par évaporation ou autres.

De préférence, il est prévu des moyens permettant de fermer les voies d'entrée et de sortie d'eau en dehors des périodes d'utilisation de l'installation et le cas échéant lors d'un transport ou déplacement.

La structure ou plate-forme flottante 10 comprend de préférence des flotteurs, caissons ou ballasts schématisés sous la référence 12 sur la figure 1, adaptés pour contrôler selon la nature de leur contenu, de préférence air ou eau, l'assiette de la structure 10 et notamment permettre le réglage de la pente longitudinale et de la pente transversale de la voie d'écoulement 20, ainsi que de régler l'enfoncement général de la plate-forme 10 et de la voie 20 par rapport à un point d'amarrage (quai par exemple).

Le cas échéant, l'installation est munie de moyens d'asservissement permettant de contrôler le remplissage et la vidange des ballasts 12 en fonction de la masse d'eau ou autres éléments présents sur la voie d'écoulement 20 et/ou tout autre effort appliqué sur la structure 10, pour maintenir l'assiette souhaitée.

Comme on l'a schématisé sur les figures 2 à 4, le cas échéant, l'installation peut être formée par la combinaison de plusieurs structures flottantes associées. On a schématisé sur la figure 2, deux structures flottantes 10a, 10b, associées bout à bout. On a représenté sur la figure 3 deux structures associées 10a, 10b associées flanc contre flanc.

Enfin, on a représenté sur la figure 4, une autre variante mixte combinant quatre structures flottantes 10a, 10b, 10c, 10d, associées par paire bout à bout et flanc contre flanc.

L'homme de l'art comprendra aisément à la lecture de la présente description, qu'une telle association permet en définitive de réaliser une rivière artificielle d'eau vive de longueur et largeur voulue à la demande.

La voie d'écoulement 20 prévue sur de telles structures flottantes peut coïncider avec tout ou partie de la surface cumulée totale de l'ensemble des structures flottantes associées. En variante dans le cas de l'association de plusieurs structures flottantes comme illustré sur les figures 2, 3 et 4, on peut prévoir des voies d'écoulement 20 distinctes respectivement sur chaque structure flottante 10.

Bien entendu, la largeur et la longueur de chaque voie d'écoulement 20 ne coïncide pas nécessairement avec celles de l'assise formée par la plate-forme flottante 10. En effet, largeur et/ou longueur de la voie 20 peuvent être supérieure(s) ou inférieure(s) à celle(s) de cette assise.

Selon encore une autre variante, on peut prévoir des voies d'écoulement 20 respectivement superposées à chaque structure flottante 10, associées avec une voie de passage entre les différentes voies d'écoulement 20 sous forme de passage, par exemple souple, tel que schématisé en 22 sur la figure 2.

De préférence, les surfaces flottantes 10 sont adaptées pour être déplacées à l'aide d'un pousseur ou remorqueur approprié lors d'un transit sur voies fluviales ou dans le cas d'un transit par voies maritimes. Néanmoins, en variante on peut prévoir que les surfaces flottantes 10 soient amarrées à demeure.

En cas d'association avec un pousseur, on peut ainsi envisager de déplacer les structures flottantes conformes à la présente invention sur rivière, fleuve, ou plan d'eau, canal ou autres. En cas d'association avec un remorqueur on peut envisager de déplacer les structures flottantes conformes à la présente invention sur mer. Ainsi par exemple l'installation conforme à la présente invention peut être déplacée sans difficulté à faible coût tout au long de voies fluviales, le long des côtes ou en traversée telle que la Manche.

Eventuellement l'installation peut aussi être transportée par cargo.

L'installation conforme à la présente invention peut prévoir de nombreux aménagements dans la voie d'écoulement 20.

On citera en particulier et de façon non limitative la réalisation d'une rivière artificielle avec des écoulements de type torrentiel ou de type vague à surf.

Comme schématisé sur la figure 2, le cas échéant, l'installation peut comprendre un bassin de départ 24 précédant la rivière d'eau vive formée par la voie d'écoulement 20 proprement dite.

La voie d'écoulement 20 peut être réalisée avec tout matériau approprié tel que béton, acier, bois, plastique, aluminium, etc ...

La pente de la rivière d'eau vive est avantageusement comprise entre 0,4 et 2%. Cette pente est définie à la fois par l'inclinaison du fond 21 de la voie d'écoulement 20 intégrée à la structure 10 ou rapportée sur celle-ci, par le débit d'eau défini entre les moyens d'alimentation 30 et les moyens de contrôle d'écoulement 40 et par l'assiette contrôlée par des ballasts 12.

Pour une rivière d'eau vive, le débit d'eau est de préférence compris entre 3 et 14 m³ par seconde.

Pour une vague à surf, le débit d'eau est de préférence compris entre 3 et 12 m³ par seconde.

Des mouvements d'eau dans la rivière d'eau vive au niveau de la voie d'écoulement 20 peuvent être générés, soit par des obstacles fixes comme des enrochements bétonnés ou en béton préfabriqué tels qu'illustrés en 25 sur la figure 1, soit par des obstacles mobiles du type "omniflots" ou tout autre moyen approprié, par exemple à l'aide de buses injectant un débit contrôlé d'eau au niveau des parois latérales de la voie 20. Le moyen de contrôle de débit 40 peut-être utilisé pour générer une vague permettant la pratique du frestyle ou du rodéo dans le plan d'eau entourant l'invention.

Par ailleurs comme illustré sur la figure 4, le cas échéant, un tapis roulant 50 ou un dispositif de type ascenseur ou une rampe d'accès peut être prévu, par exemple sur l'un des flancs ou l'une des extrémités de la structure flottante pour permettre une fonctionnalité accrue en permettant aux utilisateurs de rejoindre le point de départ de la voie d'écoulement 20 après avoir parcouru celle-ci.

En variante, un système de débarquement peut être installé sur des flancs de la structure flottante.

Bien entendu la présente invention n'est pas limitée aux mode de réalisation particuliers qui viennent d'être décrits mais s'étend à toute variante conforme à l'étandu des revendications.

Par rapport aux moyens actuellement connus, l'installation conforme à la présente invention offre de nombreux avantages parmi lesquels on citera :
- l'amélioration de la sécurité des utilisateurs quelque soit le type de sport pratiqué dans la mesure où l'on garantit la pratique en un lieu identifié et contrôlé pouvant être associé aisément à un poste de secours,
- la possibilité de multiplier quasiment à l'infini les installations disponibles,
- la possibilité d'adapter le débit dans la voie d'écoulement 20 et par conséquent d'adapter la voie aux utilisateurs concernés ou aux sports concernés, une telle adaptation étant particulièrement utile dans le cas d'un apprentissage, et
- une grande mobilité de l'installation permettant une mise à disposition auprès d'un panel de population très étendu.

## Revendications

1. Installation pour la pratique d'activités aquatiques en eau vive, comprenant en combinaison, au moins une structure flottante (10) possédant des moyens définissant une voie d'écoulement (20) formant un tronçon de rivière artificielle, et d'une part, des moyens (30) d'alimentation en eau d'une extrémité de ladite voie d'écoulement et, d'autre part, des moyens (40) de contrôle d'écoulement à l'extrémité opposée de ladite voie, **caractérisée par le fait que** le tronçon de rivière artificielle est d'eau vive, et lesdits moyens d'alimentation et lesdits moyens de contrôle d'écoulement étant adaptés pour définir un courant d'eau vive.

2. Installation selon la revendication 1, **caractérisée par le fait que** la structure flottante (10) comprend des ballasts (12) adaptés pour régler l'inclinaison de la structure.

3. Installation selon l'une des revendications 1 ou 2, **caractérisée par le fait qu'**elle comprend plusieurs structures flottantes (10) associées.

4. Installation selon l'une des revendications 1 à 3, **caractérisée par le fait qu'**elle comprend plusieurs structures flottantes (10) associées bout à bout.

5. Installation selon l'une des revendications 1 à 4, **caractérisée par le fait qu'**elle comprend plusieurs structures flottantes (10) installées flanc contre flanc.

6. Installation selon l'une des revendications 1 à 5, **caractérisée par le fait que** la voie d'écoulement (20) possède une surface égale à tout ou partie de la surface cumulée de plusieurs structures flottantes support (10) associées.

7. Installation selon l'une des revendications 1 à -5, **caractérisée par le fait qu'**elle comprend plusieurs structures flottantes (10) associées et que la voie d'écoulement (20) comprend plusieurs tronçons reliés entre eux par des voies de liaison (22).

8. Installation selon l'une des revendications 1 à 7, **caractérisée par le fait qu'**elle est adaptée pour être associée à un pousseur ou un remorqueur.

9. Installation selon l'une des revendications 1 à 8, **caractérisée par le fait que** les moyens d'alimentation (30) et/ou les moyens de contrôle d'écoulement (40) sont placés sur la structure flottante (10).

10. Installation selon l'une des revendications 1 à 8, **caractérisée par le fait que** les moyens d'alimentation (30) et/ou les moyens de contrôle d'écoulement (40) sont placés à l'extérieur de la structure flottante (10) et reliés à celle-ci par des canalisations.

11. Installation selon l'une des revendications 1 à 10, **caractérisée par le fait que** les moyens d'alimentation (30), les moyens de contrôle d'écoulement (40) et la voie d'écoulement (20) définissent une rivière artificielle de type torrentiel.

12. Installation selon la revendication 11, **caractérisée par le fait que** le débit d'eau dans la voie d'écoulement (20) est compris entre 3 et 14 m³.

13. Installation selon l'une des revendications 1 à 10, **caractérisée par le fait que** les moyens d'alimentation (30), les moyens de contrôle d'écoulement (40) et la voie d'écoulement (20) définissent en combinaison une vague à surf.

14. Installation selon la revendication 13, **caractérisée par le fait que** le débit dans la voie d'écoulement (20) est compris entre 3 et 12 m³ par seconde.

15. Installation selon l'une des revendications 1 à 14, **caractérisée par le fait que** les moyens d'alimentation (30) et les moyens de contrôle d'écoulement (40) prélèvent l'eau et/ou rejètent l'eau dans une réserve artificielle ou naturelle, telle que mer, rivière, fleuve, plan d'eau, canal.

16. Installation selon l'une des revendications 1 à 14, **caractérisée par le fait que** les moyens d'alimentation (30) et le moyen de contrôle d'écoulement (40) forment un circuit fermé.

17. Installation selon l'une des revendications 1 à 16, **caractérisée par le fait que** la pente de la rivière d'eau vive est comprise entre 0,4 et 2%.

18. Installation selon l'une des revendications 1 à 17, **caractérisée par le fait qu'**elle comprend un tapis roulant ou un ascenseur ou une rampe d'accès permettant aux utilisateurs de rejoindre le point de départ de la voie d'écoulement (20) après avoir parcouru celle-ci.

19. Installation selon l'une des revendications 1 à 18 **caractérisée par le fait qu'**elle comprend des moyens aptes à créer une vague à surf à la sortie du moyen de contrôle de l'écoulement (40).

## Claims

1. An installation for the practise of aquatic whitewater activities, including, in combination, at least one floating structure (10) equipped with means to form a water course (20) in order to create a section of artificial river, together with firstly means (30) for the supply of water to one end of the said water course, and secondly means (40) for controlling the flow at the opposite end of the said course, **characterised by** the fact that the section of artificial river is of whitewater, and the said supply means and the said flow-control means being adapted to create a whitewater current.

2. The installation according to claim 1, **characterised by** the fact that the floating structure (10) includes ballasts (12) adapted to adjust the gradient of the structure.

3. The installation according to any of claims 1 or 2, **characterised by** the fact that it includes several floating structures (10) joined together.

4. The installation according to any of claims 1 to 3, **characterised by** the fact that it includes several floating structures (10) joined end to end.

5. The installation according to any of claims 1 to 4, **characterised by** the fact that it includes several floating structures (10) installed side by side.

6. The installation according to any of claims 1 to 5, **characterised by** the fact that the water course (20) has an area that is equal to all or part of the cumulative area of several floating support structures (10) joined together.

7. The installation according to any of claims 1 to 5, **characterised by** the fact that it includes several floating structures (10) joined together, and that the water course (20) includes several sections connected together by transfer channels (22).

8. The installation according to any of claims 1 to 7, **characterised by** the fact that it is adapted to be associated with a push barge or a tug.

9. The installation according to any of claims 1 to 8, **characterised by** the fact that the supply means (30) and / or the flow-control means (40) are placed on the floating structure (10).

10. The installation according to any of claims 1 to 8, **characterised by** the fact that the supply means (30) and / or the flow-control means (40) are placed outside of the floating structure (10) and connected to the latter by pipes.

11. The installation according to any of claims 1 to 10, **characterised by** the fact that the supply means (30), the flow-control means (40), and the water course (20) form an artificial river of the whitewater type.

12. The installation according to claim 11, **characterised by** the fact that the flow of water in the water course (20) is between 3 and 14m³.

13. The installation according to any of claims 1 to 10, **characterised by** the fact that the supply means (30), the flow-control means (40), and the water course (20) together form a surfing wave.

14. The installation according to claim 13, **characterised by** the fact that the flow of water in the water course (20) is between 3 and 12m³.

15. The installation according to any of claims 1 to 14, **characterised by** the fact that the supply means (30) and the flow-control means (40) draw the water and / or discharge the water in an artificial or natural storage resource, like the sea, a river, a lake or a canal.

16. The installation according to any of claims 1 to 14, **characterised by** the fact that the supply means (30) and the flow-control means (40) form a closed circuit.

17. The installation according to any of claims 1 to 16, **characterised by** the fact that the gradient of the whitewater river is between 0.4 and 2%.

18. The installation according to any of claims 1 to 17, **characterised by** the fact that it includes a moving conveyor or a lift or an access ramp allowing users to return to the start of the water course (20) after completing a run over the latter.

19. The installation according to any of claims 1 to 18 **characterised by** the fact that it includes means adapted to create a surfing wave at the output of the flow control means (40).

## Patentansprüche

1. Anlage zum Üben von Wildwasseraktivitäten, die in Kombination mindestens eine schwimmende Struktur (10) umfasst, die Mittel besitzt, die einen Fließweg (20) definieren, der einen künstlichen Flussabschnitt bildet, und einerseits Mittel (30) zur Versorgung eines Endes des besagten Fließweges mit Wasser und andererseits Mittel (40) zur Kontrolle des Fließens am gegenüberliegenden Ende des besagten Weges, **dadurch gekennzeichnet, dass** der künstliche Flussabschnitt Wildwasser ist und die besagten Versorgungsmittel und die besagten Fließkontrollmittel angepasst sind, um einen Wildwasserlauf zu definieren.

2. Anlage nach Anspruch 1, **dadurch gekennzeichnet, dass** die schwimmende Struktur (10) Ballaste (12) umfasst, die angepasst sind, um die Neigung der Struktur zu regeln.

3. Anlage nach einem der Ansprüche 1 oder 2, **dadurch gekennzeichnet, dass** sie mehrere verbundene schwimmende Strukturen (10) umfasst.

4. Anlage nach einem der Ansprüche 1 bis 3, **dadurch gekennzeichnet, dass** sie mehrere an ihren Enden verbundene schwimmende Strukturen umfasst.

5. Anlage nach einem der Ansprüche 1 bis 4, **dadurch gekennzeichnet, dass** sie mehrere seitlich nebeneinander aufgestellte schwimmende Strukturen (10) umfasst.

6. Anlage nach einem der Ansprüche 1 bis 5, **dadurch gekennzeichnet, dass** der Fließweg (20) eine Fläche besitzt, die der gesamten oder einem Teil der kumulierten Fläche mehrerer verbundener tragender schwimmender Strukturen (10) entspricht.

7. Anlage nach einem der Ansprüche 1 bis 5, **dadurch gekennzeichnet, dass** sie mehrere verbundene schwimmende Strukturen (10) umfasst und dass der Fließweg (20) mehrere Abschnitte umfasst, die miteinander durch Verbindungswege (22) verbunden sind.

8. Anlage nach einem der Ansprüche 1 bis 7, **dadurch gekennzeichnet, dass** sie angepasst ist, um mit einem Schub- oder Zuggerät verbunden zu sein.

9. Anlage nach einem der Ansprüche 1 bis 8, **dadurch gekennzeichnet, dass** die Versorgungsmittel (30) und / oder die Fließkontrollmittel (40) über der schwimmenden Struktur (10) platziert sind.

10. Anlage nach einem der Ansprüche 1 bis 8, **dadurch gekennzeichnet, dass** die Versorgungsmittel (30) und / oder die Fließkontrollmittel (40) außerhalb der schwimmenden Struktur (10) platziert und mit dieser durch Kanalisationen verbunden sind.

11. Anlage nach einem der Ansprüche 1 bis 10, **dadurch** gekenntzeichnet, dass die Versorgungsmittel (30), die Fließkontrollmittel (40) und der Fließweg (20) einen künstlichen Bach vom Typ Sturzbach definieren.

12. Anlage nach Anspruch 11, **dadurch gekennzeichnet, dass** die Wassermenge im Fließweg (20) im Bereich zwischen 3 und 14 m³ liegt.

13. Anlage nach einem der Ansprüche 1 bis 10, **dadurch gekennzeichnet, dass** die Versorgungsmittel (30), die Fließkontrollmittel (40) und der Fließweg (20) in Kombination eine Surfwelle definieren.

14. Anlage nach Anspruch 13, **dadurch gekennzeichnet, dass** die Menge im Fließweg (20) im Bereich zwischen 3 und 12 m³ pro Sekunde liegt.

15. Anlage nach einem der Ansprüche 1 bis 14, **dadurch gekennzeichnet, dass** die Versorgungsmittel (30) und die Fließkontrollmittel (40) das Wasser aus einem künstlichen oder natürlichen Reservoir wie beispielsweise dem Meer, einem Bach, Fluss, See, Kanal schöpfen und / oder dorthin ableiten.

16. Anlage nach einem der Ansprüche 1 bis 14, **dadurch gekennzeichnet, dass** die Versorgungsmittel (30) und das Fließkontrollmittel (40) einen geschlossenen Kreislauf bilden.

17. Anlage nach einem der Ansprüche 1 bis 16, **dadurch gekennzeichnet, dass** das Gefälle des Wildwasserbachs im Bereich zwischen 0,4 und 2 % liegt.

18. Anlage nach einem der Ansprüche 1 bis 17, **dadurch gekennzeichnet, dass** sie ein Transportband oder einen Aufzug oder eine Zugangsrampe umfasst, die es Benutzern ermöglicht, an den Ausgangspunkt des Fließweges (20) zurückzugelangen, nachdem dieser durchlaufen wurde.

19. Anlage nach einem der Ansprüche 1 bis 18, **dadurch gekennzeichnet, dass** sie Mittel umfasst, die imstande sind, eine Surfwelle am Ausgang des Fließkontrollmittels (40) zu erzeugen.
